# EUROPÄISCHE PATENTSCHRIFT

(11) **EP 0 656 855 B1**
(45) Veröffentlichungstag und Bekanntmachung des Hinweises auf die Patenterteilung: **12.03.1997**
(21) Anmeldenummer: 93919212.6
(22) Anmeldetag: 28.08.1993
(51) Int. Cl.: B65D 35/06

(54) **VERPACKUNG FÜR FLIESSFÄHIGE PRODUKTE**
PACKAGE FOR FREE-FLOWING PRODUCTS
EMBALLAGE POUR PRODUITS COULANTS

(30) Priorität: 05.09.1992 DE 4229734
(43) Veröffentlichungstag der Anmeldung: 14.06.1995
(73) Patentinhaber: Henkel Kommanditgesellschaft auf Aktien, 40191 Düsseldorf (DE)
(72) Erfinder: LIER, Rolf, D-31535 Neustadt (DE); DENSKY, Herbert, D-30890 Barsinghausen (DE)
(86) Internationale Anmeldenummer: EP9302333
(87) Internationale Veröffentlichungsnummer: WO9405556

(56) Entgegenhaltungen:
- EP-A- 0 061 522
- DE-A- 2 639 952
- US-A- 4 917 267

## Beschreibung

Die Erfindung betrifft eine Verpackung für fließfähige Produkte mit einem Produktaufnahmebehältnis und mit einer im Bereich der Austrittsöffnung des Aufnahmebehältnisses befestigten verschließbaren Dosierspitze, wobei das Produktaufnahmebehältnis wenigstens bereichsweise mit einer bei äußerer Druckeinwirkung eindrückbaren und bei Druckentlastung rückstellenden Wandfläche versehen ist.

Derartige Verpackungen, insbesondere für fließfähige Klebstoffe, sind beispielsweise in Flaschenform aus Kunststoff bekannt, wobei zur Produktentnahme vom Benutzer von außen auf die Wandflächen der flexiblen Kunststoffflasche Druck ausgeübt wird, wodurch Klebstoff durch die geöffnete Dosierspitze austritt. Diese bekannte Verpackung ist zwar für viele Anwendungszwecke ausreichend. Eine genaue Dosierung der auszubringenden Klebstoffmenge ist jedoch nur dann möglich, wenn der Benutzer einen ganz genau dosierten Druck auf die Verpackung ausübt. Dies ist in der Praxis bei den bekannten Verpackungen der eingangs genannten Art bei unterschiedlichen Füllgraden nur sehr schwer möglich.

Darüber hinaus sind tubenförmige Verpackungen für derartige Klebstoffe aus weichem Metall bekannt. Dabei tritt der Klebstoff bei Druck auf die Tube aus, wobei von wesentlichem Nachteil ist, daß die tubenförmige Verpackung nach der Druckausübung und insbesondere nach fortschreitender Entleerung in ihrer eingedrückten Position verbleibt, was die Handhabung insbesondere dann erschwert, wenn die Verpackung nicht mehr voll gefüllt ist. Außerdem ist in diesem Fall die Stabilität der Verpackung beeinträchtigt. Darüber hinaus stellt sich dasselbe Problem wie bei bekannten Kunststoffflaschenverpackungen, da auch mit dieser tubenförmigen Metallverpackung keine genaue Dosierung erreichbar ist.

Aus der DE-A-2 639 952 ist eine Tube aus Aluminium mit einem steifen, eine Ausdrückwiederlagerfläche bildenden Bereich bekannt. Diese Tube hat jedoch keine sich rückstellenden Wandflächen.

Ferner wird in der EP-A-0 061 522 eine Tube aus Kunststoff beschrieben, die einen membranartigen Bereich aufweist, der eine genau dosierte, portionsweise Entleerung ermöglichen soll.

Aufgabe der Erfindung ist es, eine formstabile und äußerst wasserdampfdichte Verpackung zu schaffen, mit der unabhängig vom Füllstand eine exakte tropfenweise Dosierung möglich ist.

Diese Aufgabe wird mit einer Verpackung der eingangs bezeichneten Art erfindungsgemäß dadurch gelöst, daß das Produktaufnahmebehältnis von einem fließgepreßten röhrchen- oder tubenförmigen Aluminiumgebinde gebildet und querschnittlich kreisförmig ausgebildet ist, wobei in der zylindrischen Wandfläche wenigstens eine elastisch eindrückbare Griffmulde ausgebildet und an der Unterseite ein Verschlußstopfen, insbesondere aus Polyethylen, dichtend eingesetzt ist.

Mit der erfindungsgemäßen Lösung wird eine formstabile Verpackung zur Verfügung gestellt, die gleichzeitig auch eine genaue Dosierung bei Druckanwendung von außen ermöglicht. Es hat sich nämlich herausgestellt, daß derartige Aluminiumgebinde nach dem Fließpressen sehr hart sind und eine gewisse Deformation mit Rückstellvermögen zulassen. Da die von außen aufbringbare Deformation bei normalem Druck durch die Benutzerhand begrenzt ist, kann nur eine geringe Produktmenge jeweils austreten, so daß eine genaue Dosierung möglich ist. Da außerdem aufgrund des Rückstellvermögens und der nur geringen Deformation die komprimierte Wandfläche nach der Druckausübung in ihre Ausgangsposition zurückgelangt, steht unabhängig vom Füllzustand eine formstabile Verpackung zur Verfügung. Diese Verpackung ist darüber hinaus sehr dicht, insbesondere wasserdampfdicht, so daß sie für fließfähige Klebstoffe, insbesondere für Cyanacrylat, besonders geeignet ist.

Das kreisförmige fließgepreßte Aluminiumgebinde ist nahezu völlig formstabil und läßt sich nicht ohne weiteres eindrücken. Die erforderliche Eindrückbarkeit zur Dosierung wird deshalb durch die wenigstens eine eingeprägte Griffmulde bereitgestellt.

Dabei ist es besonders zweckmäßig, wenn das Produktaufnahmebehältnis zwei gegenüberliegende Griffmulden aufweist. Die Handhabung wird dadurch wesentlich vereinfacht, da das Behältnis dann von einem Benutzer mit der Hand umgriffen werden und durch gleichzeitigen beidseitigen Druck komprimiert werden kann, um dosiert Produkt entnehmen zu können.

In einer vorteilhaften Ausgestaltung ist weiterhin vorgesehen, daß die verschließbare Dosierspitze des Produktaufnahmebehältnisses aus Aluminium oder Polyethylen besteht, wobei diese Dosierspitze in bekannter Weise zum Austrittsende hin spitz zulaufend ausgebildet sein kann. Der Verschluß kann dabei z. B. von einer Kunststoffkappe gebildet und aufschraubbar ausgebildet sein. Es steht dann eine zuverlässig dicht schließende Verpackung zur Verfügung.

Ausführungsbeispiele der Erfindung sind nachstehend anhand von Zeichnungen näher erläutert. Diese zeigen in
- Figur 1: in perspektivischer Darstellung eine erfindungsgemäße Verpackung nach einer ersten Ausführungsform,
- Fig. 2: die Verpackung nach Fig. 1 in einer Seitenansicht und
- Fig. 3: in perspektivischer Darstellung eine Ausführungsvariante einer erfindungsgemäßen Verpackung.

Eine Verpackung für fließfähige Produkte, insbesondere für fließfähige Klebstoffe, ist in der Zeichnung allgemein mit 1 bezeichnet.

Diese Verpackung weist ein Produktaufnahmebehältnis 2 auf, welches am oberen Ende mit einer in der Zeichnung nicht erkennbaren Austrittsöffnung versehen ist. Dabei kann die Austrittsöffnung mit einer Membran verschlossen sein, die zur Produktabgabe vor der ersten Anwendung durchstoßen wird. Im Bereich dieser Austrittsöffnung ist am Produktaufnahmebehältnis 2 eine verschließbare Dosierspitze 3 befestigt, die beispielsweise mit einem Außengewinde 4 zum Aufschrauben einer nicht dargestellten Verschlußkappe versehen ist und zum freien Austrittsende 5 hin spitz zuläuft.

Das Produktaufnahmebehältnis 2 ist erfindungsgemäß von einem fließgepreßten röhrchenförmigen Aluminiumgebinde gebildet. Ein derartiges Gebinde ist nach dem Fließpressen sehr hart und läßt eine gewisse Deformation mit Rückstellvermögen zu. Da die querschnittlich kreisförmige Form jedoch sehr formstabil ist und eine leichte Deformation zur Produktentnahme schwer ermöglicht, sind im Bereich der Wandfläche des Produktaufnahmebehältnisses 2 zwei gegenüberliegende Griffmulden 6 eingeprägt. Durch Druck auf diese Griffmulden 6 in Richtung der Pfeile 7 ist es möglich, das Produktaufnahmebehältnis 2 leicht einzudrücken, so daß in geringer und damit genau dosierbarer Menge fließfähiges Produkt durch die Dosierspitze 3 austreten kann. Nach Druckentlastung gelangen die Griffmulden 6 aufgrund des Rückstellvermögens des Aluminiumgebindes in ihre Ausgangsposition zurück.

Aufgrund der begrenzten Deformierbarkeit des Behältnisses 2 steht somit eine formstabile Verpackung zur Verfügung, die gleichzeitig eine exakte Dosierung ermöglicht, da jeweils bei einer Druckanwendung nur geringe Produktmengen austreten können. Dabei ist aufgrund der Formstabilität der Verpackung gleichzeitig gewährleistet, daß diese genaue Dosierung unabhängig vom Füllstand der Verpackung gegeben ist.

Vorzugsweise besteht die Dosierspitze 3 aus Aluminium oder einem festen Polyethylen, wobei die nicht dargestellte Verschlußkappe ebenfalls beispielsweise aus Polyethylen bestehen kann. Es steht dann eine stabile und dichte Verpackung zur Verfügung, die auch für wasserempfindliche Klebstoffe, z.B. für Cyanacrylat und lösungsmittelhaltige Produkte geeignet ist.

An der Unterseite des Verpackungsbehältnisses kann zur Befüllung ein dichtend einprellbarer Verschlußstopfen 8 angeordnet sein, der beispielsweise aus Polyethylen oder anderen geeigneten Materialien bestehen kann.

Fig. 3 zeigt ein anderes Ausführungsbeispiel einer erfindungsgemäßen Verpackung, wobei dieselben Bezugszeichen wie in Fig. 1 verwendet sind, sofern gleiche bzw. ähnliche Teile bezeichnet werden.

Die Verpackung 1 weist bei diesem Ausführungsbeispiel ein aus Aluminium bestehendes Produktaufnahmebehältnis 2 auf, das querschnittlich oval ausgebildet ist. Aufgrund dieser ovalen Ausbildung sind eingeprägte Griffmulden wie bei der Ausführungsform nach Fig. 1 und 2 nicht notwendig, die ovale Ausbildung ermöglicht bei Druckanwendung auf die mit 9 gekennzeichneten länglichen Wandflächenbereiche eine ausreichende Komprimierung des Behältnisses bei noch für eine einfache Handhabung ausreichend geringer Druckanwendung, wobei gleichzeitig eine Rückstellung der entsprechenden Wandflächen nach Druckentlastung gewährleistet ist.

Natürlich ist die Erfindung nicht auf die dargestellten Ausführungsbeispiele beschränkt. Weitere Ausgestaltungen der Erfindung sind möglich, ohne den Grundgedanken zu verlassen. So kann selbstverständlich die Querschnittform des Produktaufnahmebehältnisses auch noch anders gewählt werden, sofern gewährleistet ist, daß bei einer äußeren Druckeinwirkung eine nur geringe Eindrückung der betreffenden Wandfläche und eine vollständige Rückstellung derselben bei Druckentlastung gegeben ist und dgl. mehr.

## Patentansprüche

1. Verpackung (1) für fließfähige Produkte mit einem Produktaufnahmebehältnis (2) und mit einer im Bereich der Austrittsöffnung des Aufnahmebehältnisses (2) befestigten verschließbaren Dosierspitze (3), wobei das Produktaufnahmebehältnis (2) Wenigstens bereichsweise mit einer bei äußerer Druckeinwirkung eindrückbaren und bei Druckentlastung rückstellenden Wandfläche versehen ist,
**dadurch gekennzeichnet**,
daß das Produktaufnahmebehältnis (2) von einem fließgepreßten röhrchen- oder tubenförmigen Aluminiumgebinde gebildet und querschnittlich kreisförmig ausgebildet ist, wobei in der zylindrischen Wandfläche wenigstens eine elastisch eindrückbare Griffmulde (6) ausgebildet und an der Unterseite ein Verschlußstopfen (8), insbesondere aus Polyethylen, dichtend eingesetzt ist.

2. Verpackung nach Anspruch 1,
**dadurch gekennzeichnet**,
daß das Produktaufnahmebehältnis (2) zwei gegenüberliegende Griffmulden (6) aufweist.

3. Verpackung nach Anspruch 2,
**dadurch gekennzeichnet**,
daß die verschließbare Dosierspitze (3) des Produktaufnahmebehältnisses (2) aus Aluminium oder Polyethylen besteht.

## Claims

1. A pack (1) for fluid products comprising a container (2) for holding the product and a closeable dispensing nozzle (3) fixed in the region of the outlet opening of the product container (2), the product container (2) being at least locally provided with a wall suface which can be pressed in on external application of pressure, but which returns to its normal position on removal of the pressure applied, characterized in that the product container (2) is formed by a flow-pressed tube-like aluminium container of circular cross-section, at least one elastically compressible gripping recess (6) being formed in the cylindrical wall surface and a stopper (8), more particularly of polyethylene, being sealingly inserted underneath.

2. A pack as claimed in claim 1, characterized in that the product container (2) comprises two opposite gripping recesses (6).

3. A pack as claimed in claim 2, characterized in that the closeable dispensing nozzle (3) of the product container (2) consists of aluminium or polyethylene.

## Revendications

1. Emballage (1) pour produits coulants comprenant un récipient (2) recevant le produit et une pointe de dosage obturable (3) fixée dans la zone de l'ouverture de sortie du récipient (2) qui au moins localement présente une surface de paroi qui peut être enfoncée par l'action d'une pression externe et revenir à sa position initiale lorsque la pression a cessé,
caractérisé en ce que
le récipient (2) est constitué par un fût en aluminium extrudé, de forme tubulaire à section circulaire, dont la paroi cylindrique comporte au moins un creux de saisie (6) qui peut s'enfoncer élastiquement, un bouchon d'obturation (8), en particulier en polyéthylène, étant emboîté de manière étanche dans la face inférieure du récipient.

2. Emballage selon la revendication 1,
caractérisé en ce que
le récipient (2) comporte deux creux de saisie (6) se faisant face.

3. Emballage selon la revendication 2,
caractérisé en ce que
la pointe de dosage obturable (3) du récipient (2) est en aluminium ou en polyéthylène.
